# EUROPÄISCHE PATENTSCHRIFT

(11) **EP 3 800 137 B1**
(45) Veröffentlichungstag und Bekanntmachung des Hinweises auf die Patenterteilung: **22.10.2025**
(21) Anmeldenummer: 20191309.2
(22) Anmeldetag: 17.08.2020
(51) Int. Cl.: B65C 9/18, B65C 9/42

(54) **SPENDEVORRICHTUNG, ETIKETTIERMASCHINE UND EIN VERFAHREN ZUM ETIKETTIEREN VON BEHÄLTERN**
DISPENSING DEVICE, LABELLING MACHINE AND METHOD FOR LABELLING CONTAINERS
DISPOSITIF DE DISTRIBUTION, MACHINE D'ÉTIQUETAGE ET PROCÉDÉ D'ÉTIQUETAGE DES RÉCIPIENTS

(30) Priorität: 26.09.2019 DE 102019125939
(43) Veröffentlichungstag der Anmeldung: 07.04.2021
(73) Patentinhaber: Krones AG, 93073 Neutraubling (DE)
(72) Erfinder: HOEGL, Bernhard, 93073 Neutraubling (DE)
(74) Vertreter: Grünecker Patent- und Rechtsanwälte PartG mbB

(56) Entgegenhaltungen:
- EP-A1- 0 006 179
- JP-A- 2015 058 936
- JP-A- 2017 022 180
- US-A- 4 366 023

## Beschreibung

Die vorliegende Erfindung betrifft eine Spendevorrichtung für Etiketten, eine Etikettiermaschine und ein Verfahren zum Etikettieren von Behältern.

### Stand der Technik

DE 3 015 281 A1 offenbart eine Etikettierstation zum Aufbringen selbstklebender Etiketten auf Etikettierungsobjekte, in der eine Trägerbahn mit einer Vielzahl auf ihr haftenden Etiketten unter einer gegebene Reibungswiderstände überwindenden und einen Vortrieb bewirkenden Zugspannung eine spitzwinklige Umlenkkante umläuft, wobei sich das jeweils in dem Bereich des umgelenkten Trägerbahnabschnitts befindliche Etikett von der Trägerbahn ablöst, um auf ein Etikettierobjekt aufgebracht zu werden. Die Trägerbahn wird um die spitzwinklige Umlenkkante durch ein hinter der Umlenkkante angeordnetes stromabwärtiges Rollenpaar gezogen, wobei die Trägerbahn überdies durch ein vor der Umlenkkante angeordnetes stromaufwärtiges Rollenpaar derart vorgeschoben wird, dass die Trägerbahn unter einer geringstmöglichen im wesentlichen konstanten Zugspannung um die spitzwinklige Umlenkkante läuft.

CH 691 231 A5 offenbart ein Verfahren und eine Vorrichtung zur Regelung der Zugspannung in einem Etikettenband, auf dem haftend Etiketten angebracht sind, die durch Umlenken des Etikettenbandes über eine Spendekante abgezogen werden, wobei stromab der Spendekante ein Walzenpaar für den Etikettenvorschub und stromauf der Spendekante ein weiteres Walzenpaar zur Beeinflussung der Zugspannung im Etikettenband mit jeweils einem eigenen Antriebsmotor vorgesehen sind. Zwischen der Spendekante und dem weiteren Walzenpaar sind eine Messeinrichtung zur Messung der Zugspannung im Etikettenband und eine Reglereinheit mit einem Sollwertgeber für die Zugspannung vorgesehen, wobei die Reglereinheit einen Stellwert für den als Regelmotor ausgebildeten Antriebsmotor des weiteren Walzenpaares bildet.

DE 20 2004 018 808 U1 offenbart eine Vorrichtung zum Spenden von auf einem Trägerband haftenden Etiketten auf Gegenstände mit einer Spendekante und einer Antriebseinrichtung zum Abziehen des die Etiketten tragenden Trägerbandes von einem Bandvorrat und Überführen über die Spendekante. Zudem umfasst die Vorrichtung eine Einrichtung zur Beeinflussung der Lage der Bahnkanten quer zur Laufrichtung des Trägerbandes auf dem Weg zur Spendekante. Die Einrichtung kann mit dem Trägerband in Eingriff bringbare Steuerrollen aufweisen, die in einer zur Laufebene des Trägerbandes annähernd parallelen Ebene verlagerbar sind.

DE 10 2006 019 265 A1 offenbart eine Vorrichtung zum Spenden von Etiketten auf Gegenstände durch Abziehen der Etiketten von einem bahnartigen Trägermaterial eines Etikettenmaterials an einer Spenderkante, mit einer ersten Vorschubeinheit zum getakteten Vorschub des von einem Vorrat über einen Schlaufenbildner zugeführten Etikettenmaterials an die Spenderkante. Zudem sind Mittel zur Erzeugung einer definierten Bahnspannung des Etikettenmaterials auf seiner Bahnlänge zwischen dem Schlaufenbildner und der Spenderkante und/oder zur Erzeugung einer definierten Bahnspannung des Trägermaterials auf zumindest einem an die Spenderkante anschließenden Teil seiner Bahnlänge zwischen der Spenderkante und einer Aufnahme für das leere Trägermaterial vorgesehen. Die erste und/oder zweite und/oder dritte Vorschubeinheit können jeweils wenigstens zwei Rollen oder Walzen aufweisen, die zwischen sich einen Spalt zum Durchführen des Etiketten- bzw. Trägermaterials bilden und von denen jeweils wenigsten eine Rolle oder Walze durch einen Antrieb umlaufend antreibbar ist.

DE 10 2017 205 372 A1 offenbart ein Etikettierverfahren und eine Etikettiermaschine zum Etikettieren von Behältern mit einem Etikettieraggregat zum Aufbringen von Etiketten auf in einer Transportstrecke transportierte Behälter, wobei das Etikettieraggregat eine Spenderrolle für selbstklebende Etiketten, die auf einem Etikettenband aufgebracht sind, umfasst und wobei stromab der Spenderrolle eine Spendekante angeordnet ist, um die Etiketten von dem Etikettenband zu trennen. Stromab der Spendekante ist eine Abführeinrichtung zum Abführen des Etikettenbandes angeordnet, wobei eine angetriebene Schubwalze zwischen der Spendekante und der Spenderrolle angeordnet ist, um das Etikettenband von der Spenderrolle zur Spendekante zu transportieren und wobei eine angetriebene Zugwalze zwischen Spendekante und Abführeinrichtung angeordnet ist, um das Etikettenband von der Spendekante zur Abführeinrichtung zu transportieren. Für die Schubwalze und die Zugwalze sind jeweils separate, unabhängig voneinander steuerbare Antriebe vorgesehen. Es können wenigstens zwei Schubwalzen und/oder zwei Zugwalzen vorgesehen sind, die entweder gemeinsam durch den separaten Antrieb angetrieben werden können oder wobei für jede der Schubwalzen und/oder Zugwalzen ein separater Antrieb vorgesehen ist.

JP 2015 058936 A offenbart eine Spendevorrichtung für Etiketten mit einem Schubwalzensystem, einer Spendekante und einem Zugwalzensystem, bei der eine Walze des Schubwalzensystems bei Stillstand der Vorrichtung von dem Etikettenband wegbewegt werden kann und eine Vorrichtung und ein Verfahren zum Aufbringen von runden selbstklebenden Blättern auf Wafern, wobei die Breite der Blätter senkrecht zur Transportrichtung schmaler als diejenige des Trägerbands ist. Zum Einsetzen des Trägerbands werden zwei Andruckrollen von der Antriebsrolle getrennt. Nach einem Startsignal wird ein Abstand der Andruckrollen entsprechend der Breite der Blätter eingestellt und die Andruckrollen werden in Kontakt mit der Antriebsrolle gebracht, wodurch das Trägerband eingekniffen wird.

JP 2017 022180 A offenbart eine Blattzuführungsvorrichtung für selbstklebende Blätter, um die Blätter einer vorgegebenen Position zuführen zu können, wobei die Blätter auf einem Trägerband bereitgestellt werden und zwischen den einzelnen Blättern ein freier Zwischenraum vorhanden ist.

Eine Antriebsrolle und eine Andruckrolle eines Kneifmittels können das Trägerband in einem Zwischenraum einkneifen und sind synchron mit ihm bewegbar. Wenn ein Blatt um eine vorgegebene Länge vom Trägerband abgelöst wurde, wird die Andruckrolle gelöst, das Blatt auf einen Wafer aufgebracht und das Kneifmittel nach oben bewegt, um das Trägerband in einem neuen Zwischenraum einkneifen zu können.

US 4 366 023 A offenbart eine Spendevorrichtung für selbstklebende Etiketten, wobei das Trägerband von einer Vorratsrolle mittels einer sich kontinuierlich drehenden Rolle und einer diese mit Unterbrechungen kontaktierenden Rolle abgewickelt wird. Die mit Unterbrechungen kontaktierenden Rolle wird außer Kontakt mit der sich kontinuierlich drehenden Rolle gebracht, wenn die Schleife eine maximale Länge übersteigt und wird wieder in Kontakt mit der sich kontinuierlich drehenden Rolle gebracht, wenn die Schleife eine minimale Länge unterschreitet.

EP 0 006 179 A1 offenbart eine Vorschubvorrichtung für eine Etikettenträgerbahn, die von einer Vorratsrolle abgezogen, von einem intermittierenden Antrieb schrittweise durch eine Abgabestation für die Etiketten gezogen und auf einer Aufnahmewelle aufgewickelt wird. Erreicht eine erste Speicherschleife eine maximale Länge, so wird eine Andruckrolle von einem Kapstan abgeschwenkt und eine Bremse geschlossen. Erreicht die erste Speicherschleife eine minimale Länge, so wird eine Andruckrolle zu dem Kapstan geschwenkt und die Bremse geöffnet.

Die aus dem Stand der Technik bekannte Anordnung, dass vor der Spendekante eine Schubwalze und nach der Spendekante eine Zugwalze vorgesehen ist, schränkt die Dicke der damit verarbeitbaren Etiketten ein.

### Aufgabe

Ausgehend vom bekannten Stand der Technik besteht die zu lösende technische Aufgabe darin, eine Spendevorrichtung, eine Etikettiermaschine und ein Verfahren zum Etikettieren von Behältern anzugeben, mit denen unterschiedliche Etiketten verarbeitbar sind.

### Lösung

Diese Aufgabe wird erfindungsgemäß durch die Spendevorrichtung nach Anspruch 1, die Etikettiermaschine nach Anspruch 12 und das Verfahren nach Anspruch 13 gelöst. Weitere Ausführungsformen und Weiterbildungen sind in den Unteransprüchen erfasst.

Die erfindungsgemäße Spendevorrichtung zur Verwendung in einer Etikettiermaschine zum Spenden von über ein mehrere selbstklebende Etiketten tragendes Trägerband zuführbare Etiketten auf Behälter, wie Flaschen, in der getränkeverarbeitenden Industrie durch Abziehen von Etiketten von einem Trägerband umfasst eine Zuführeinrichtung für ein mehrere selbstklebende Etiketten tragendes Trägerband, eine stromab der Zuführeinrichtung angeordnete Spendekante, um die Etiketten von dem Trägerband zu trennen und eine stromab der Spendekante angeordnete Abführeinrichtung zum Abführen eines Trägerbands. Zudem umfasst die Spendevorrichtung ein Schubwalzensystem, umfassend eine Schubwalze und eine der Schubwalze zugeordnete erste Andrückrolle, wobei das Schubwalzensystem zwischen der Zuführeinrichtung und der Spendekante angeordnet ist, und ein Zugwalzensystem, umfassend eine antreibbare Zugwalze und eine der Zugwalze zugeordnete zweite Andrückrolle, wobei das Zugwalzensystem zwischen der Spendekante und der Abführeinrichtung angeordnet ist, wobei die Zugwalze und die zweite Andrückrolle derart ausgebildet sind, dass sie im Zusammenwirken das Trägerband von der Spendekante zur Abführeinrichtung transportieren. Das Schubwalzensystem ist je nach Art der Etiketten in einer Wegstellposition und in einer Zustellposition anordenbar, wobei in der Wegstellposition und in der Zustellposition ein Trägerband von der Spendekante zur Abführeinrichtung durch das Zusammenwirken der Zugwalze und der zweiten Andrückrolle transportierbar ist, wobei in der Zustellposition die Schubwalze und die zugeordnete erste Andrückrolle derart zusammenwirken, dass ein Trägerband mit Etiketten zwischen der Schubwalze und der ersten Andrückrolle klemmbar und dadurch zusätzlich vorschubbar ist und wobei in der Wegstellposition ein Vorschub eines Trägerbands mit Etiketten durch das Schubwalzensystem unterbunden wird.

Das Trägerband mit bzw. ohne Etiketten ist nicht Teil der Spendevorrichtung. In Zusammenhang mit der Spendevorrichtung wird ein Trägerband mit bzw. ohne Etiketten erwähnt, um die funktionellen Eigenschaften von Elementen der Spendevorrichtung anzugeben.

Unter Zustellposition ist zu verstehen, dass das Schubwalzensystem auf das Trägerband mit den Etiketten einwirkt und für einen Vorschub sorgt. Das Schubwalzensystem wirkt daher zusätzlich zu dem ziehenden Zugwalzensystem, das auf ein (leeres) Trägerband ziehend wirkt.

Unter Wegstellposition ist zu verstehen, dass das Schubwalzensystem nicht auf das Trägerband mit Etiketten einwirkt und daher für keinen Vorschub sorgen kann. Nur das Zugwalzensystem wirkt ziehend auf das (leere) Trägerband.

Dadurch, dass das Schubwalzensystem derart vorgesehen ist, dass es in einer Wegstellposition und in einer Zustellposition anordenbar ist, können Behälter mit oder ohne aktiviertes Schubwalzensystem etikettiert werden, ohne dass ein Umbau von Komponenten der Spendevorrichtung erforderlich ist.

Das Aktivieren des Schubwalzensystems, d.h. das Anordnen des Schubwalzensystems in der Zustellposition, kann manuell oder automatisch mittels einer Steuerung erfolgen, in dem die Schubwalze der ersten Andrückwalze oder die erste Andrückwalze der Schubwalze zugestellt wird.

Es somit möglich, auf unterschiedliche Etikettenmaterialien mit jeweils einer passenden Variante der Spendevorrichtung - mit dem Schubwalzensystem in der Zustellposition oder in der Wegstellposition - zu reagieren. Es sind somit nicht verschiedene Spendevorrichtungen notwendig und es müssen keine Umbauten aufgrund unterschiedlicher Etikettenmaterialien vorgenommen werden.

Bei Standardetiketten, beispielsweise bei flachen Papieretiketten, kann die Spendevorrichtung mit dem Schubwalzensystem in der Zustellposition verwendet werden, so dass die Etiketten mit großer Positionsgenauigkeit auf den Behältern aufbringbar sind. Durch Einsatz des Schubwalzensystems und des Zugwalzensystems können Einflüsse, wie Banddehnung und Schlupf des Trägerbands in der Spendevorrichtung weitestgehend vermieden werden. Weiterhin lässt sich die Bandspannung, die für eine korrekte Trennung des Etiketts von dem Trägerband an der Spendekante erforderlich ist, einstellen.

Sonderetiketten, wie hohe und/oder steife Etiketten, Etikettenheftchen, RFID-Etiketten, leicht verformbare Etiketten, können ebenfalls mit der Spendevorrichtung, bei der das Schubwalzensystem in der Wegstellposition angeordnet ist, verarbeitet werden.

Die erste Andrückrolle kann derart vorgesehen sein, dass sie in der Zustellposition auf die Seite eines Trägerbands wirkt, auf der Etiketten angeordnet sind, und die Schubwalze kann derart vorgesehen sein, dass sie in der Zustellposition (und in der Wegstellposition) auf die Seite eines Trägerbands wirkt, auf der keine Etiketten angeordnet sind.

Die erste und/oder die zweite Andrückrolle können ein elastisches Material umfassen.

Die erste Andrückrolle kann derart vorgesehen sein, dass die erste Andrückrolle zum Anordnen des Schubwalzensystems in der Zustellposition der Schubwalze zustellbar ist, und dass die erste Andrückrolle zum Anordnen des Schubwalzensystems in der Wegstellposition von der Schubwalze wegstellbar ist, beispielsweise durch Vorsehen der ersten Andrückrolle an einem schwenkbaren Arm. Dabei kann vorgesehen sein, dass die Schubwalze eine feste Position beibehält und in Kontakt mit dem Trägerband bleibt.

Die Schubwalze kann derart vorgesehen sein, dass die Schubwalze zum Anordnen des Schubwalzensystems in der Zustellposition der ersten Andrückrolle zustellbar ist, und dass die Schubwalze zum Anordnen des Schubwalzensystems in der Wegstellposition von der ersten Andrückrolle wegstellbar ist, beispielsweise durch Vorsehen der Schubwalze an einem schwenkbaren Arm. Dabei kann vorgesehen sein, dass die erste Andrückwalze eine feste Position beibehält und in Kontakt mit dem Trägerband bleibt.

Alternativ kann vorgesehen sein, dass sowohl die Schubwalze als auch die erste Andrückrolle bewegt werden, um in die Zustellposition verbracht zu werden und dass sowohl die Schubwalze als auch die erste Andrückwalze bewegt werden, um in die Wegstellposition verbracht zu werden.

Ein Anordnen des Schubwalzensystems in der Wegstellposition und in der Zustellposition kann unabhängig von einer Betätigung des Zugwalzensystems sein. So kann das Zugwalzensystem betrieben werden, unabhängig davon, in welcher Position sich das Schubwalzensystem, d.h. die Schubwalze und/oder die erste Andrückwalze, befindet.

Die erste Andrückrolle und/oder die zweite Andrückrolle können antreibbar ausgebildet sein. Sie können jeweils unabhängig voneinander und beispielsweise auch unabhängig von Schubwalze und Zugwalze antreibbar ausgebildet sein.

Die Schubwalze kann in der Wegstellposition angetrieben werden oder stillstehen und die Schubwalze kann in der Zustellposition angetrieben werden.

Ein Antrieb von Schubwalzensystem und Zugwalzensystem kann durch eine mechanische Kopplung synchronisierbar sein, beispielsweise kann die mechanische Kopplung Zahnräder und/oder Riemen umfassen.

Das Schubwalzensystem und das Zugwalzensystem können jeweils einen Antriebsmotor umfassen, wobei beispielsweise eine Synchronisierung elektrisch über ein antreibendes System erfolgen kann.

Die Spendevorrichtung kann weiter Bleche, Bürsten und/oder Walzen umfassen, die zwischen der Zuführeinrichtung und der Spendekante angeordnet sein können und die in einer Aktivposition derart mit dem Trägerband zusammenwirken, dass eine Spannung des Trägerbands steuerbar sein kann.

Unter Aktivposition ist zu verstehen, dass die Bleche, die Bürsten und/oder Walzen auf ein Trägerband mit darauf angeordneten Etiketten einwirken können. Die Aktivposition hat also eine Bedeutung wie die Zustellposition des Schubwalzensystems; die unterschiedliche Bezeichnung wurde lediglich gewählt, damit unterscheidbar ist, ob von dem Schubwalzensystem oder Komponenten wie den Blechen, den Bürsten und/oder den Walzen, beispielweise in einem Walzen-Bürsten-System, die Rede ist.

Die Bleche, Bürsten und/oder Walzen können in der Aktivposition und in einer Inaktivposition anordenbar sein, wobei die Bleche, Bürsten und/oder Walzen in der Aktivposition angeordnet sein können, wenn das Schubwalzensystem in der Wegstellposition angeordnet ist.

Unter Inaktivposition ist zu verstehen, dass die Bleche, die Bürsten und/oder Walzen nicht auf ein Trägerband mit darauf angeordneten Etiketten einwirken können. Die Inaktivposition hat also eine Bedeutung wie die Wegstellposition des Schubwalzensystems; die unterschiedliche Bezeichnung wurde lediglich gewählt, damit unterscheidbar ist, ob von dem Schubwalzensystem oder Komponenten wie den Blechen, den Bürsten und/oder den Walzen, beispielweise in einem Walzen-Bürsten-System, die Rede ist.

Die Spendevorrichtung kann weiter eine Steuereinheit umfassen. Die Steuereinheit kann dazu ausgelegt sein, die Antriebsmotoren des Schubwalzensystems und des Zugwalzensystems zu steuern. Zudem oder alternativ kann die Steuereinheit dazu ausgelegt sein, eine Bewegung des Schubwalzensystems in die Zustellposition und die Wegstellposition zu steuern.

Eine Etikettiermaschine zum Etikettieren von Behältern umfasst eine Spendevorrichtung wie oben oder weiter unten beschrieben.

Ein Verfahren zum Etikettieren von Behältern unter Verwendung einer Etikettiermaschine wie oben oder weiter unten beschrieben, umfasst die folgenden Schritte:
Anordnen eines Schubwalzensystems, umfassend eine Schubwalze und eine der Schubwalze zugeordnete erste Andrückrolle, dass zwischen einer Zuführeinrichtung und einer Spendekante angeordnet ist, in einer Wegstellposition oder in einer Zustellposition, wobei das Anordnen in der Wegstellposition oder in der Zustellposition je nach Art der Etiketten vorgesehen wird;
Zuführen von selbstklebenden Etiketten von der Zuführeinrichtung mit einem mehrere selbstklebende Etiketten tragenden Trägerband;
wenn das Schubwalzensystem in der Zustellposition angeordnet ist, Klemmen des Trägerbands mit den Etiketten zwischen der Schubwalze und der ersten Andrückrolle und dadurch Vorschieben des Trägerbands mit den Etiketten in Richtung der Spendekante;
Trennen der Etiketten von dem Trägerband mittels der stromab der Zuführeinrichtung angeordneten Spendekante;
Aufbringen dieser Etiketten auf die Behälter;
Transportieren des Trägerbands von der Spendekante zu einer Abführeinrichtung mittels eines Zugwalzensystem umfassend eine Zugwalze und eine der Zugwalze zugeordneten zweiten Andrückrolle, das zwischen der Spendekante und der Abführeinrichtung angeordnet ist;
Abführen des Trägerbands mittels einer stromab der Spendekante angeordneten Abführeinrichtung.

### Figurenbeschreibung

Die beigefügten Figuren stellen beispielhaft zum besseren Verständnis und zur Veranschaulichung Aspekte und Ausführungsformen der Erfindung dar. Es zeigt:
Figur 1 eine schematische Ansicht einer Spendevorrichtung mit einem Schubwalzensystem in einer Zustellposition,
Figur 2 eine schematische Ansicht der Spendevorrichtung mit dem Schubwalzensystem in einer Wegstellposition und
Figur 3 ein Flussdiagramm eines Verfahrens zum Etikettieren von Behältern unter Verwendung einer Etikettiermaschine mit der Spendevorrichtung.

### Ausführliche Beschreibung

Die Figur 1 zeigt eine schematische Ansicht einer Spendevorrichtung 1 mit einem Schubwalzensystem 8 in einer Zustellposition. Die Spendevorrichtung 1 umfasst eine Zuführeinrichtung 2 mit einem mehrere selbstklebende Etiketten 3 tragenden Trägerband 4, die hier als Spenderolle ausgebildet ist. Durch ein optionales Walzen-Bürsten-System 5, das hier beispielsweise eine Walze 6 (die Walze 6 kann in eine erste Richtung 13 drehbar oder feststehend ausgebildet sein) und eine Bürste 7 umfasst, und durch ein Schubwalzensystem 8, das eine an einem schwenkbaren Arm 10 angeordnete erste Andrückrolle 9 und eine sich in eine zweite Richtung 12 drehende Schubwalze 11 umfasst, wird das Trägerband 4 einer Spendekante 14 zugeführt. Das Trägerband 4 mit den darauf befindlichen Etiketten 3 läuft so um die Spendekante 14 herum, dass die Etiketten 3 von dem Trägerband 4 gelöst und jeweils auf einen Behälter 15 übergeben werden können.

Das Trägerband 4 läuft dann ohne Etiketten weiter und wird durch ein Zugwalzensystem 16, das eine sich in eine dritte Richtung 18 drehende Zugwalze 17 und eine an einem Arm 20 angeordnete zweite Andrückrolle 19 umfasst einer Abführeinrichtung 21 zugeführt, mit der das Trägerband 4 abgeführt werden kann.

Durch die Drehung der Schubwalze 11 in die zweite Richtung 12 und durch die Drehung der Zugwalze 17 in die dritte Richtung 18, wird das Trägerband 4 zusammen mit den darauf angeordneten Etiketten 3 zunächst in eine vierte Richtung 22 bewegt und nach Passieren der Spendekante 14 wird das (leere) Trägerband in eine fünfte Richtung 23 bewegt.

Bei der Abführeinrichtung 21 kann es sich um eine, wie beispielsweise dargestellte, Aufwickeleinrichtung handeln, auf der das von den (leere) Trägerband 4 aufgewickelt werden kann. Auch andere Ausführungen kommen hier in Frage. So kann es sich auch um einen Endlosförderer handeln, der das Trägerband 4 weitertransportiert. Alternativ kann das Trägerband 4 auch direkt einer Entsorgungseinrichtung oder einem Abfallbehälter in nicht weiter geordneter Weise (nicht absichtlich aufgerollt oder aufgewickelt oder gefaltet) zugeführt werden.

Ist die Abführeinrichtung 21 als Aufwickeleinrichtung ausgebildet, kann sie beispielsweise einen drehbaren Dorn umfassen, auf den das (leere) Trägerband 4 aufgewickelt werden kann. Der Dorn kann beispielsweise von der übrigen Aufwickeleinrichtung abnehmbar sein, so dass der Dorn mit dem darauf aufgewickelten Trägerband 4 von der Spendevorrichtung abtransportiert werden kann, wenn auf dem Dorn beispielsweise das gesamte Trägerband 4 einer Etikettenrolle aufgewickelt worden ist.

Mittels dem zwischen der Zuführvorrichtung 2 und der Spendekante 14 angeordneten Schubwalzensystem 8 kann das Trägerband 4 unter eine Spannung gesetzt werden kann, bevor es die Spendekante 14 erreicht. Mittels dem zwischen der Spendekante 14 und der Abführeinrichtung 21 angeordneten Zugwalzensystem 16 kann das Trägerband 4 unter einen gewissen Zug gesetzt werden.

Durch das Zusammenspiel des Schubwalzensystems 8 und des Zugwalzensystems 16 kann das Trägerband 4 - insbesondere in dem Bereich, in dem sich die Etiketten 3 von dem Trägerband 4 an der Spendekante 14 lösen sollen - unter eine geeignete Bandspannung gesetzt werden, so dass das Ablösen des Etiketts 3 von dem Trägerband 4 zuverlässig und ortsgenau erfolgen kann.

Der Schubwalze 11 ist ein erster Antriebsmotor 24 zugeordnet und der Zugwalze 17 ein zweiter Antriebsmotor 25 zugeordnet, wobei es sich in der Figur 1 bei den Antriebsmotoren 24 und 25 um voneinander verschiedene Antriebsmotoren handelt. Dabei kann vorgesehen sein, dass der erste 24 und der zweite Antriebsmotor 25 auch unabhängig voneinander steuerbar sind. Beispielsweise kann hier eine voneinander im Wesentlichen unabhängige Steuerung, beispielsweise mittels einer Steuereinheit, der Bewegungsparameter der beiden Antriebsmotoren 24, 25 vorgesehen sein.

Beispielsweise kann deren relative Position zueinander (Drehstellungen beispielsweise bei Verwendung von Elektromotoren oder Servomotoren), ihre Rotationsgeschwindigkeit und das von ihnen erzeugte Drehmoment gesteuert werden.

Dazu ist eine Steuereinheit 26 vorgesehen, die ausgelegt ist, die beiden Antriebsmotoren 24, 25 auch unabhängig voneinander ansteuern. Als Antriebsmotoren können Servomotoren verwendet werden, da diese eine schnelle Anpassung an unterschiedliche Parameter erlauben.

Grundsätzlich kann vorgesehen sein, dass die Bewegungsparameter des ersten 24 und des zweiten Antriebsmotors 25 (also beispielsweise deren relative Position bzw. Drehstellung zueinander, deren Geschwindigkeit und Drehmoment) durch die Steuereinheit 26 in Abhängigkeit des Trägerbands 4 und/oder der Etiketten 3 gesteuert werden. So kann der Steuereinheit 26 eine Speichereinrichtung (beispielsweise eine Festplatte oder Ähnliches) zugeordnet sein. In dieser Speichereinrichtung können Informationen zu mehreren Sorten von Etiketten und/oder Trägerbändern hinterlegt sein. Jeder dieser Sorten oder auch Kombinationen von Etiketten und/oder Trägerbändern können die nötigen Bandspannungen oder Bereiche für die Bandspannung zugeordnet sein, so dass bei Auswahl einer der Sorten von Etiketten und/oder Trägerbändern die durch das Schubwalzensystem 8 und das Zugwalzensystem 16 einzustellende Bandspannung an der Spendekante 14 festlegbar ist. Diese kann dann von der Steuereinheit 26 durch Steuerung der beiden Antriebsmotoren 24, 25 (auch unabhängig voneinander) eingestellt werden. Alternativ oder zusätzlich kann auch vorgesehen sein, dass die jeweiligen Bewegungsparameter der Antriebsmotoren in der Speichereinrichtung zusammen mit den Etikettensorten oder Sorten von Trägerbändern hinterlegt sind.

Ebenso kann alternativ oder zusätzlich eine Vielzahl von Sensoren vorgesehen sein, die die Bandspannung in dem Trägerband 4 vor und nach der Spendekante 14 und beispielsweise auch an der Spendekante 14 überwachen. Wird festgestellt, dass die Bandspannung zu hoch oder zu gering ist, kann dies in der Steuereinheit 26 zu einer Regelung führen, die die Bandspannung durch Anpassung der Betriebsparameter der beiden Antriebsmotoren 24, 25 (auch unabhängig voneinander) wieder auf den notwendigen Wert oder in den notwendigen Wertebereich zurückführt.

Die Figur 2 zeigt eine schematische Ansicht der Spendevorrichtung 1 mit einem Schubwalzensystem 8 in einer Wegstellposition, bei der die erste Andrückrolle 9 von der Schubwalze 11 weggestellt ist und daher nicht auf die auf dem Trägerband 27 aufgebrachten selbstklebende Etiketten 28 einwirkt. Beispielhaft sind die Etiketten 28 der Figur 2 dicker dargestellt als die Etiketten 3 der Figur 1. Die Schubwalze 11 hat Kontakt mit der Seite des Trägerbands 27, auf der keine Etiketten 28 aufgebracht sind. Die Schubwalze 11 kann sich hierbei in die Richtung 12 drehen oder stillstehen.

Da das Schubwalzensystem 8 nicht vorschiebend auf das Trägerband 27 mit den Etiketten 28 wirkt, wird durch das Zugwalzensystem 16 ein Zug auf das (leere) Trägerband 27 durch die Drehung der Zugwalze 17 in die dritte Richtung 18 ausgeübt, so dass vor der Spendekante 14 das Trägerband 27 zusammen mit den darauf angeordneten Etiketten 28 zunächst in eine vierte Richtung 22 bewegt, d.h. gezogen, und nach Passieren der Spendekante 14 das (leere) Trägerband in eine fünfte Richtung 23 bewegt, d.h. gezogen, wird.

Die Figur 3 zeigt ein Flussdiagramm eines Verfahrens zum Etikettieren von Behältern 15 unter Verwendung einer Etikettiermaschine mit der Spendevorrichtung 1.

Im Schritt 100 erfolgt ein Anordnen eines Schubwalzensystems 8 der Spendevorrichtung, umfassend eine Schubwalze 11 und eine der Schubwalze 11 zugeordnete erste Andrückrolle 9, das zwischen einer Zuführeinrichtung 2 und einer Spendekante 14 angeordnet ist, in einer Wegstellposition oder in einer Zustellposition. Das Anordnen in der Wegstellposition oder in der Zustellposition wird je nach Art der Etiketten vorgesehen.

Im Schritt 101 erfolgt ein Zuführen von selbstklebenden Etiketten 3, 28 von der Zuführeinrichtung 2 mit einem mehrere selbstklebende Etiketten 3, 28 tragenden Trägerband 4, 27. Das Trägerband mit den Etiketten kann dazu in die Spendevorrichtung eingebracht werden, d.h. von der Zuführeinrichtung durch die Walzen und Andrückrollen und um die Spendekante zu der Abführeinrichtung geführt werden, so dass ein Transport, beispielsweise Vorschub und Ziehen oder nur Ziehen, des Trägerbands 4, 27 in der Spendevorrichtung 1 möglich ist.

Wenn das Schubwalzensystem 8 in der Zustellposition angeordnet wurde, erfolgt im Schritt 102 ein Klemmen des Trägerbands 4 mit den Etiketten 3 zwischen der Schubwalze 11 und der ersten Andrückrolle 9 und dadurch ein Vorschieben des Trägerbands 4 mit den Etiketten 3 in Richtung einer Spendekante 11.

Im Schritt 103 erfolgt ein Trennen der Etiketten 3, 28 von dem Trägerband 4, 27 mittels der stromab der Zuführeinrichtung 2 angeordneten Spendekante 14.

Im Schritt 104 erfolgt ein Aufbringen dieser Etiketten 3, 28 auf Behälter 15;
Im Schritt 105 erfolgt ein Transportieren des Trägerbands 4, 27 von der Spendekante 14 zu einer Abführeinrichtung 21 mittels eines Zugwalzensystem 16 umfassend eine Zugwalze 17 und eine der Zugwalze 17 zugeordneten zweiten Andrückrolle 19, das zwischen der Spendekante 14 und einer Abführeinrichtung 21 der Spendevorrichtung 1 angeordnet ist.

Im Schritt 106 erfolgt ein Abführen des Trägerbands 4, 27 mittels einer stromab der Spendekante 14 angeordneten Abführeinrichtung 21.

## Patentansprüche

1. Spendevorrichtung (1) zur Verwendung in einer Etikettiermaschine zum Spenden von über ein mehrere selbstklebende Etiketten (3, 28) tragendes Trägerband (4, 27) zuführbare Etiketten (3, 28) auf Behälter (15), wie Flaschen, in der getränkeverarbeitenden Industrie durch Abziehen der Etiketten (3, 28) von dem Trägerband (4, 27) umfassend:
eine Zuführeinrichtung (2) für ein mehrere selbstklebende Etiketten (3, 28) tragendes Trägerband (4, 27),
eine stromab der Zuführeinrichtung (2) angeordnete Spendekante (14), um Etiketten (3, 28) vom Trägerband (4, 27) zu trennen,
eine stromab der Spendekante (14) angeordnete Abführeinrichtung (21) zum Abführen eines Trägerbands (4, 27),
ein Schubwalzensystem (8), umfassend eine Schubwalze (11) und eine der Schubwalze (11) zugeordnete erste Andrückrolle (9), wobei das Schubwalzensystem (8) zwischen der Zuführeinrichtung (2) und der Spendekante (14) angeordnet ist,
ein Zugwalzensystem (16), umfassend eine antreibbare Zugwalze (17) und eine der Zugwalze (17) zugeordnete zweite Andrückrolle (19), wobei das Zugwalzensystem (16) zwischen der Spendekante (14) und der Abführeinrichtung (21) angeordnet ist, wobei die Zugwalze (17) und die zweite Andrückrolle (19) derart ausgebildet sind, dass sie im Zusammenwirken ein Trägerband (4, 27) von der Spendekante (14) zur Abführeinrichtung (21) transportieren,
wobei das Schubwalzensystem (8) je nach Art der Etiketten in einer Wegstellposition und in einer Zustellposition anordenbar ist, wobei die Spendevorrichtung dazu eingerichtet ist, dass Behälter mit oder ohne aktiviertes Schubwalzensystem etikettierbar sind, wobei in der Wegstellposition und in der Zustellposition ein Trägerband (4, 27) von der Spendekante (14) zur Abführeinrichtung (21) durch das Zusammenwirken der Zugwalze (17) und der zweiten Andrückrolle (19) transportierbar ist, wobei in der Zustellposition die Schubwalze (11) und die zugeordnete erste Andrückrolle (9) derart zusammenwirken, dass ein Trägerband (4) mit Etiketten (3) zwischen der Schubwalze (11) und der ersten Andrückrolle (9) klemmbar und dadurch zusätzlich vorschubbar ist und wobei in der Wegstellposition ein Vorschub eines Trägerbands (27) mit Etiketten (28) durch das Schubwalzensystem (8) unterbunden wird.

2. Die Spendevorrichtung (1) nach Anspruch 1, wobei die erste Andrückrolle (9) derart vorgesehen ist, dass die erste Andrückrolle (9) zum Anordnen des Schubwalzensystems (8) in der Zustellposition der Schubwalze (11) zustellbar ist, und dass die erste Andrückrolle (9) zum Anordnen des Schubwalzensystems (8) in der Wegstellposition von der Schubwalze (11) wegstellbar ist, beispielsweise durch Vorsehen der ersten Andrückrolle (9) an einem schwenkbaren Arm (10).

3. Die Spendevorrichtung (1) nach Anspruch 1, wobei die Schubwalze (11) derart vorgesehen ist, dass die Schubwalze (11) zum Anordnen des Schubwalzensystems (8) in der Zustellposition der ersten Andrückrolle (9) zustellbar ist, und dass die Schubwalze (11) zum Anordnen des Schubwalzensystems (8) in der Wegstellposition von der ersten Andrückrolle (9) wegstellbar ist, beispielsweise durch Vorsehen der Schubwalze (11) an einem schwenkbaren Arm.

4. Die Spendevorrichtung (1) nach einem der Ansprüche 1 bis 3, wobei ein Anordnen des Schubwalzensystems (8) in der Wegstellposition und in der Zustellposition unabhängig von einer Betätigung des Zugwalzensystems (16) ist.

5. Die Spendevorrichtung (1) nach einem der Ansprüche 1 bis 4, wobei die erste Andrückrolle (9) und/oder die zweite Andrückrolle (19) antreibbar ausgebildet sind.

6. Die Spendevorrichtung nach (1) einem der Ansprüche 1 bis 5, wobei die Schubwalze (11) in der Wegstellposition angetrieben wird oder stillsteht und wobei die Schubwalze (11) in der Zustellposition angetrieben wird.

7. Die Spendevorrichtung (1) nach einem der Ansprüche 1 bis 6, wobei ein Antrieb von Schubwalzensystem (8) und Zugwalzensystem (16) durch eine mechanische Kopplung synchronisierbar ist, beispielsweise umfasst die mechanische Kopplung Zahnräder und/oder Riemen.

8. Die Spendevorrichtung (1) nach einem der Ansprüche 1 bis 6, wobei das Schubwalzensystem (8) und das Zugwalzensystem (16) jeweils einen Antriebsmotor (24, 25) umfassen, wobei beispielsweise eine Synchronisierung elektrisch über ein antreibendes System erfolgt.

9. Die Spendevorrichtung (1) nach einem der Ansprüche 1 bis 8, weiter umfassend Bleche, Bürsten (7) und/oder Walzen (6), die zwischen der Zuführeinrichtung (2) und der Spendekante (14) angeordnet sind und die in einer Aktivposition derart mit einem Trägerband (4, 27) zusammenwirken, dass eine Spannung des Trägerbands (4, 27) steuerbar ist.

10. Die Spendevorrichtung (1) nach Anspruch 9, wobei die Bleche, Bürsten (7) und/oder Walzen (6) in der Aktivposition und in einer Inaktivposition anordenbar sind, wobei die Bleche, Bürsten (7) und/oder Walzen (6) in der Aktivposition angeordnet sind, wenn das Schubwalzensystem (8) in der Wegstellposition angeordnet ist.

11. Die Spendevorrichtung (1) nach einem der Ansprüche 1 bis 10, weiter umfassend eine Steuereinheit (26).

12. Etikettiermaschine zum Etikettieren von Behältern (15) umfassend eine Spendevorrichtung (1) nach einem der Ansprüche 1 bis 11.

13. Verfahren zum Etikettieren von Behältern (15) unter Verwendung einer Etikettiermaschine nach Anspruch 12, wobei das Verfahren die folgenden Schritte umfasst:
Anordnen (100) eines Schubwalzensystems (8), umfassend eine Schubwalze (11) und eine der Schubwalze (11) zugeordnete erste Andrückrolle (9), das zwischen einer Zuführeinrichtung (2) und einer Spendekante (14) angeordnet ist, in einer Wegstellposition oder in einer Zustellposition, wobei das Anordnen in der Wegstellposition oder in der Zustellposition je nach Art der Etiketten vorgesehen wird;
Zuführen (101) von selbstklebenden Etiketten (3, 28) von der Zuführeinrichtung (2) mit einem mehrere selbstklebende Etiketten (3, 28) tragenden Trägerband (4, 27);
wenn (102) das Schubwalzensystem (8) in der Zustellposition angeordnet ist, Klemmen des Trägerbands (4) mit den Etiketten (3) zwischen der Schubwalze (11) und der ersten Andrückrolle (9) und dadurch Vorschieben des Trägerbands (4) mit den Etiketten (3) in Richtung der Spendekante;
Trennen (103) der Etiketten (3, 28) von dem Trägerband (4, 27) mittels der stromab der Zuführeinrichtung (2) angeordneten Spendekante (14);
Aufbringen (104) dieser Etiketten (3, 28) auf Behälter (15);
Transportieren (105) des Trägerbands (4, 27) von der Spendekante (14) zu einer Abführeinrichtung (21) mittels eines Zugwalzensystems (16) umfassend eine Zugwalze (17) und eine der Zugwalze (17) zugeordneten zweiten Andrückrolle (19), das zwischen der Spendekante (14) und der Abführeinrichtung (21) angeordnet ist;
Abführen (106) des Trägerbands (4, 27) mittels einer stromab der Spendekante (14) angeordneten Abführeinrichtung (21).

## Claims

1. Dispensing device (1) for use in a labelling machine for dispensing labels (3, 28) that can be fed via a carrier tape (4, 27) carrying a plurality of self-adhesive labels (3, 28) onto containers (15), such as bottles, in the beverage processing industry by peeling the labels (3, 28) from the carrier tape (4, 27), comprising:
a feeding device (2) for a carrier tape (4, 27) carrying a plurality of self-adhesive labels (3, 28),
a dispensing edge (14) arranged downstream of the feeding device (2) to separate labels (3, 28) from the carrier tape (4, 27),
a discharge device (21) arranged downstream of the dispensing edge (14) for discharging a carrier tape (4, 27),
a push roller system (8) comprising a push roller (11) and a first pressure roller (9) associated with the push roller (11), wherein the push roller system (8) is arranged between the feeding device (2) and the dispensing edge (14),
a pull roller system (16) comprising a drivable pull roller (17) and a second pressure roller (19) associated with the pull roller (17), wherein the pull roller system (16) is arranged between the dispensing edge (14) and the discharge device (21), wherein the pull roller (17) and the second pressure roller (19) are designed such that, in interaction, they transport a carrier tape (4, 27) from the dispensing edge (14) to the discharge device (21),
wherein the push roller system (8) according to a type of the labels can be arranged in a set-away position and in a feed position, wherein the dispensing device is designed such that containers can be labelled with or without activated push roller system, wherein in the set-away position and in the feedposition a carrier tape (4, 27) can be transported from the dispensing edge (14) to the discharge device (21) by the interaction of the pull roller (17) and the second pressure roller (19), wherein in the feedposition the push roller (11) and the associated first pressure roller (9) interact in such a way that a carrier tape (4) with labels (3) can be clamped between the push roller (11) and the first pressure roller (9) and can thereby be additionally pushed forward, and wherein in the set-away position a pushing forward of a carrier tape (27) with labels (28) is prevented by the pushing roller system (8).

2. The dispensing device (1) according to claim 1, wherein the first pressure roller (9) is provided such that the first pressure roller (9) can be advanced to arrange the push roller system (8) in the feedposition of the push roller (11), and that the first pressure roller (9) can be moved away from the push roller (11) to arrange the push roller system (8) in the set-away position, for example by providing the first pressure roller (9) on a pivotable arm (10).

3. The dispensing device (1) according to claim 1, wherein the push roller (11) is provided such that the push roller (11) can be advanced to arrange the push roller system (8) in the feedposition of the first pressure roller (9), and that the push roller (11) can be moved away from the first pressure roller (9) to arrange the push roller system (8) in the set-away position, for example by providing the push roller (11) on a pivotable arm.

4. The dispensing device (1) according to one of claims 1 to 3, wherein an arrangement of the push roller system (8) in the set-away position and in the feedposition is independent of an actuation of the pull roller system (16).

5. The dispensing device (1) according to one of claims 1 to 4, wherein the first pressure roller (9) and/or the second pressure roller (19) are designed to be drivable.

6. The dispensing device according to (1) one of claims 1 to 5, wherein the push roller (11) is driven or stationary in the set-away position and wherein the push roller (11) is driven in the feedposition.

7. The dispensing device (1) according to one of claims 1 to 6, wherein a drive of the push roller system (8) and the pull roller system (16) can be synchronized by a mechanical coupling, for example the mechanical coupling comprises gears and/or belts.

8. The dispensing device (1) according to one of claims 1 to 6, wherein the push roller system (8) and the pull roller system (16) each comprise a drive motor (24, 25), wherein, for example, synchronization takes place electrically via a driving system.

9. The dispensing device (1) according to one of claims 1 to 8, further comprising sheets, brushes (7) and/or rollers (6) which are arranged between the feeding device (2) and the dispensing edge (14) and which, in an active position, interact with a carrier belt (4, 27) in such a way that a tension of the carrier belt (4, 27) is controllable.

10. The dispensing device (1) according to claim 9, wherein the sheets, brushes (7) and/or rollers (6) can be arranged in the active position and in an inactive position, wherein the sheets, brushes (7) and/or rollers (6) are arranged in the active position when the push roller system (8) is arranged in the set-away position.

11. The dispensing device (1) according to one of claims 1 to 10, further comprising a control unit (26).

12. Labeling machine for labeling containers (15) comprising a dispensing device (1) according to one of claims 1 to 11.

13. A method for labeling containers (15) using a labeling machine according to claim 12, the method comprising the following steps:
arranging (100) a push roller system (8), comprising a push roller (11) and a first pressure roller (9) assigned to the push roller (11), which is arranged between a feeding device (2) and a dispensing edge (14), in a set-away position or in a feedposition, wherein the arranging in the set-away position or in the feedposition is provided according to a type of the labels;
feeding (101) self-adhesive labels (3, 28) from the feeding device (2) with a carrier tape (4, 27) carrying a plurality of self-adhesive labels (3, 28);
when (102) the push roller system (8) is arranged in the feedposition, clamping the carrier tape (4) with the labels (3) between the push roller (11) and the first pressure roller (9) and thereby pushing forward the carrier tape (4) with the labels (3) in the direction of the dispensing edge;
separating (103) the labels (3, 28) from the carrier tape (4, 27) by the dispensing edge (14) arranged downstream of the feeding device (2);
applying (104) these labels (3, 28) to containers (15);
transporting (105) the carrier tape (4, 27) from the dispensing edge (14) to a discharge device (21) by a pull roller system (16) comprising a pull roller (17) and a second pressure roller (19) associated with the pull roller (17), which is arranged between the dispensing edge (14) and the discharge device (21);
discharging (106) of the carrier tape (4, 27) by a discharge device (21) arranged downstream of the dispensing edge (14).

## Revendications

1. Dispositif de distribution (1) destiné à être utilisé dans une machine d'étiquetage pour distribuer des étiquettes (3, 28) pouvant être amenées via une bande support (4, 27) portant plusieurs étiquettes autocollantes (3, 28) sur des récipients (15), tels que des bouteilles, dans l'industrie de traitement de boissons, par décollement des étiquettes (3, 28) de la bande support (4, 27), comprenant :
un dispositif d'alimentation (2) pour une bande support (4, 27) portant plusieurs étiquettes autocollantes (3, 28),
une arête de distribution (14) disposée en aval du dispositif d'alimentation (2) pour séparer des étiquettes (3, 28) de la bande support (4, 27),
un dispositif d'évacuation (21) disposé en aval de l'arête de distribution (14) pour l'évacuation d'une bande support (4, 27),
un système de cylindres de poussée (8), comprenant un cylindre de poussée (11) et un premier rouleau de pression (9) associé au cylindre de poussée (11), où le système de cylindre de poussée (8) est disposé entre le dispositif d'alimentation (2) et l'arête de distribution (14),
un système de cylindre de traction (16), comprenant un cylindre de traction (17) pouvant être entraîné et un deuxième rouleau de pression (19) associé au cylindre de traction (17), où le système de cylindre de traction (16) est disposé entre l'arête de distribution (14) et le dispositif d'évacuation (21), où le cylindre de traction (17) et le deuxième rouleau de pression (19) sont réalisés de telle manière qu'ils transportent en coopération une bande support (4, 27) de l'arête de distribution (14) au dispositif d'évacuation (21),
où le système de cylindre de poussée (8) peut être disposé, selon le type d'étiquettes, dans une position éloignée et dans une position rapprochée, où le dispositif de distribution est adapté pour que des récipients puissent être étiquetés avec ou sans système de cylindre de poussée activé, où, dans la position éloignée et dans la position rapprochée, une bande support (4, 27) peut être transportée de l'arête de distribution (14) au dispositif d'évacuation (21) par la coopération du cylindre de traction (17) et du deuxième rouleau de pression (19), où, dans la position rapprochée, le cylindre de poussée (11) et le premier rouleau de pression (9) associé coopèrent de telle manière qu'une bande support (4) avec des étiquettes (3) peut être serrée entre le cylindre de poussée (11) et le premier rouleau de pression (9) et peut en outre être ainsi avancée, et où, dans la position éloignée, un avancement d'une bande support (27) avec des étiquettes (28) à travers le système de cylindre de poussée (8) est empêché.

2. Le dispositif de distribution (1) selon la revendication 1, où le premier rouleau de pression (9) est prévu de telle manière que le premier rouleau de pression (9) peut être approché du cylindre de poussée (11) pour disposer le système de cylindre de poussée (8) dans la position d'approche, et que le premier rouleau de pression (9) peut être éloigné du cylindre de poussée (11) pour disposer le système de cylindre de poussée (8) dans la position éloignée, par exemple en prévoyant le premier rouleau de pression (9) sur un bras pivotant (10).

3. Le dispositif de distribution (1) selon la revendication 1, où le cylindre de poussée (11) est prévu de telle manière que le cylindre de poussée (11) peut être approché du premier rouleau de pression (9) pour disposer le système de cylindre de poussée (8) dans la position d'approche, et que le cylindre de poussée (11) peut être éloigné du premier rouleau de pression (9) pour disposer le système de cylindre de poussée (8) dans la position éloignée, par exemple en prévoyant le cylindre de poussée (11) sur un bras pivotant.

4. Le dispositif de distribution (1) selon l'une des revendications 1 à 3, où un agencement du système de cylindre de poussée (8) dans la position éloignée et dans la position rapprochée est indépendant d'un actionnement du système de cylindre de traction (16).

5. Le dispositif de distribution (1) selon l'une des revendications 1 à 4, où le premier rouleau de pression (9) et/ou le deuxième rouleau de pression (19) sont réalisés de manière à pouvoir être entraînés.

6. Le dispositif de distribution selon (1) l'une des revendications 1 à 5, où le cylindre de poussée (11) est entraîné dans la position éloignée ou est immobile et où le cylindre de poussée (11) est entraîné dans la position rapprochée.

7. Le dispositif de distribution (1) selon l'une des revendications 1 à 6, où un entraînement du système de cylindre de poussée (8) et du système de cylindre de traction (16) peut être synchronisé par un couplage mécanique, par exemple le couplage mécanique comprend des roues dentées et/ou des courroies.

8. Le dispositif de distribution (1) selon l'une des revendications 1 à 6, où le système de cylindre de poussée (8) et le système de cylindre de traction (16) comprennent chacun un moteur d'entraînement (24, 25), où par exemple une synchronisation est effectuée électriquement par un système d'entraînement.

9. Le dispositif de distribution (1) selon l'une des revendications 1 à 8, comprenant en outre des tôles, des brosses (7) et/ou des cylindres (6) qui sont disposés entre le dispositif d'alimentation (2) et l'arête de distribution (14) et qui, dans une position active, coopèrent avec une bande support (4, 27) de telle manière qu'une tension de la bande support (4, 27) peut être commandée.

10. Le dispositif de distribution (1) selon la revendication 9, où les tôles, les brosses (7) et/ou les cylindres (6) peuvent être disposés dans la position active et dans une position inactive, où les tôles, les brosses (7) et/ou les cylindres (6) sont disposés dans la position active lorsque le système de cylindre de poussée (8) est disposé dans la position éloignée.

11. Le dispositif de distribution (1) selon l'une des revendications 1 à 10, comprenant en outre une unité de commande (26).

12. Machine d'étiquetage pour étiqueter des récipients (15) comprenant un dispositif de distribution (1) selon l'une des revendications 1 à 11.

13. Procédé d'étiquetage de récipients (15) en utilisant une machine d'étiquetage selon la revendication 12, où le procédé comprend les étapes suivantes :
la disposition (100) d'un système de cylindre de poussée (8), comprenant un cylindre de poussée (11) et un premier rouleau de pression (9) associé au cylindre de poussée (11), qui est disposé entre un dispositif d'alimentation (2) et une arête de distribution (14), dans une position éloignée ou dans une position rapprochée, où la disposition dans la position éloignée ou dans la position rapprochée est prévue selon le type des étiquettes ;
l'alimentation (101) d'étiquettes autocollantes (3, 28) à partir du dispositif d'alimentation (2) avec une bande support (4, 27) portant plusieurs étiquettes autocollantes (3, 28) ;
lorsque (102) le système de cylindre de poussée (8) est disposé dans la position rapprochée, le serrage de la bande support (4) avec les étiquettes (3) entre le cylindre de poussée (11) et le premier rouleau de pression (9) et, de ce fait, l'avancement de la bande support (4) avec les étiquettes (3) en direction de l'arête de distribution ;
la séparation (103) des étiquettes (3, 28) de la bande support (4, 27) au moyen de l'arête de distribution (14) disposée en aval du dispositif d'alimentation (2) ;
l'application (104) de ces étiquettes (3, 28) sur des récipients (15) ;
le transport (105) de la bande support (4, 27) de l'arête de distribution (14) à un dispositif d'évacuation (21) au moyen d'un système de cylindre de traction (16) comprenant un cylindre de traction (17) et un deuxième rouleau de pression (19) associé au cylindre de traction (17), qui est disposé entre l'arête de distribution (14) et le dispositif d'évacuation (21) ;
l'évacuation (106) de la bande support (4, 27) au moyen d'un dispositif d'évacuation (21) disposé en aval de l'arête de distribution (14).
